# EUROPÄISCHE PATENTSCHRIFT

(11) **EP 3 849 819 B1**
(45) Veröffentlichungstag und Bekanntmachung des Hinweises auf die Patenterteilung: **27.11.2024**
(21) Anmeldenummer: 19772647.4
(22) Anmeldetag: 10.09.2019
(51) Int. Cl.: B42D 25/309, B42D 25/425, B42D 25/324, B42D 25/23, B42D 25/455, B42D 25/46

(54) **SICHERHEITSDOKUMENT UND VERFAHREN ZUR HERSTELLUNG EINES SICHERHEITSDOKUMENTS**
SECURITY DOCUMENT AND METHOD FOR PRODUCING A SECURITY DOCUMENT
DOCUMENT DE SECURITE ET PROCEDE DE PRODUCTION D'UN TEL DOCUMENT DE SECURITE

(30) Priorität: 12.09.2018 DE 102018007207
(43) Veröffentlichungstag der Anmeldung: 21.07.2021
(73) Patentinhaber: Veridos GmbH, 10969 Berlin (DE)
(72) Erfinder: RIEDL, Josef, 85395 Attenkirchen (DE); ENDRES, Günter, 81547 München (DE); KOHL, Klaus, 83714 Miesbach (DE)
(74) Vertreter: Zeuner Summerer Stütz
(86) Internationale Anmeldenummer: PCT/EP2019/000263
(87) Internationale Veröffentlichungsnummer: WO 2020/052796

(56) Entgegenhaltungen:
- WO-A1-2015/055813
- WO-A1-2016/153345
- WO-A2-2006/110038
- DE-A1- 102010 035 890
- DE-A1- 102010 062 046
- DE-A1- 102016 012 625
- US-A1- 2013 154 250
- US-A1- 2013 171 423

## Beschreibung

Die Erfindung betrifft ein Sicherheitsdokument mit einem Trägerelement und ein Verfahren zur Herstellung eines solchen Sicherheitsdokuments.

Das Trägerelement weist eine Oberfläche auf. Die Oberfläche weist eine Hauptebene und einen Personalisierungsbereich auf. Im Personalisierungsbereich ist eine Personalisierungsschicht auf die Oberfläche aufgebracht. Sicherheitsdokumente sind beispielsweise als Karte oder Datenträger bekannt. Ein Sicherheitsdokument kann somit beispielsweise als Bankkarte, Kreditkarte oder Identifikationsdokument ausgebildet sein. Sicherheitsdokumente werden beispielsweise mit einem oberflächlich aufgebrachten Foto personalisiert. Die oberflächliche Personalisierung kann beispielsweise mittels D2T2 (dye diffusion thermal transfer), Thermotransferdruck oder einem Tintenstrahlsystem erfolgen.

Nachteilig ist, dass die Personalisierung im Laufe der Gebrauchsdauer an Intensität verliert und im schlimmsten Fall nicht mehr erkennbar ist. Bei Banckarten, Kreditkarten etc. aber auch bei Identifikationsdokumenten wird versucht diese Personalisierung durch eine darüber liegende Schutzschicht, beispielsweise Lack oder Folie, zu schützen. Die Verwendung der Schutzschicht bedeutet jedoch zusätzlichen Aufwand und Kosten. Zudem kann sich die Schutzschicht bei regelmäßiger mechanischer Belastung abnutzen oder ablösen.

Die Druckschrift WO 2016/153345 A1 betrifft ein Verfahren zum Bereitstellen eines gedruckten Sicherheitsmerkmals. Die WO 2006/110038 A2 betrifft ein Identifikationsdokument und ein zugehöriges Herstellungsverfahren.

Die WO 2015/055813 A1 betrifft ein Verfahren zum Herstellen eines individualisierten Sicherheitsdokuments mit Vertiefungen.

Es ist Aufgabe ein Sicherheitsdokument zu schaffen und ein Verfahren zur Herstellung eines Sicherheitsdokuments bereitzustellen, bei welchem eine oberflächliche Personalisierung effizienter geschützt ist.

Diese Aufgabe wird durch ein Sicherheitsdokument und ein Verfahren zur Herstellung eines Sicherheitsdokuments gemäß den unabhängigen Ansprüchen gelöst.

Ein erfindungsgemäßes Sicherheitsdokument wird im Anspruch 1 definiert und ein erfindungsgemäßes Herstellungsverfahren wird im Anspruch 10 definiert.

Insbesondere sind die Strukturelemente als, vorzugsweise gerade, Halbrundbalken mit einer mindestens dreimal, vorzugsweise viermal, insbesondere fünfmal längeren Ausdehnung in Richtung der Längsachse der Halbrundbalken als in Richtung der Querachse der Halbrundbalken ausgebildet. Insbesondere wird die Personalisierungsschicht auf die bereits, insbesondere durch Laminieren, geschaffenen Strukturelemente aufgetragen.

Der Erfindung liegt die Erkenntnis zugrunde, dass die Personalisierungsschicht durch eine definierte Oberflächenstruktur bzw. die Vielzahl der erhabenen Strukturelemente und die dadurch im Gegensatz zu einer ebenen Oberfläche vergrößerten Oberfläche auch nach mechanischer und/oder chemischer Belastung erkennbarer bleibt bzw. weniger stark abgenutzt oder abgetragen wird.

Es wurde erkannt, dass die normale mechanische Beanspruchung, beispielsweise beim Einführen des Sicherheitsdokuments in einen Kartenhalter, einen Kartenleser oder eine Geldbörse, oder beim Anfassen des Sicherheitsdokuments durch einen Nutzer mit seinen Fingern, bei Vorhandensein der Vielzahl der erhabenen Strukturelemente im Wesentlichen nur in einem in Relation zur gesamten Oberfläche kleinen Bereich des jeweiligen Strukturelements erfolgt. Beispielsweise erfolgt die mechanische Belastung im Wesentlichen nur in dem Teilbereich des jeweiligen Strukturelements, welcher dem Trägerelement abgewandt ist, beispielsweise einer Kugelkappe des jeweiligen Strukturelements. Die mechanische Belastung erfolgt durch die Vielzahl der Strukturelemente jedoch im Wesentlichen nicht zwischen den Strukturelementen, insbesondere nicht in der Hauptebene.

Die Hauptebene verläuft insbesondere durch jeweilige Teile der Strukturelemente, welche dem Trägerelement am nächsten sind. Vorzugsweise verläuft die Hauptebene parallel zum Trägerelement bzw. zu einer Längsachse des Trägerelements. Die Hauptebene kann beispielsweise auch durch einen glatten, d.h. strukturelementfreien Teil der Oberfläche des Trägerelements verlaufen oder parallel versetzt zur Oberfläche verlaufen.

Die Personalisierungsschicht ist auf die Strukturelemente aufgetragen, d.h. die Personalisierungsschicht liegt über den Strukturelementen. Mit anderen Worten sind die Strukturelemente also von der Personalisierungsschicht überzogen.

Insbesondere wird die Personalisierungsschicht nachträglich, d.h. nach Erzeugung des Strukturelements bzw. der Strukturelemente, auf die Oberfläche aufgebracht. Vorzugsweise wird die Personalisierungsschicht nachträglich auf die bereits laminierten Strukturelemente aufgebracht.

Die Vielzahl der Strukturelemente ist insbesondere derart ausgebildet, dass die Personalisierungsschicht nicht oder nur unwesentlich gestört bzw. beeinträchtigt wird und dass die Bereiche in denen die Personalisierung primär durch Abrieb entfernt wird vom menschlichen Auge nicht oder nur gering erkennbar sind. Somit entsteht im Auge des Betrachters wieder ein Gesamtbild. Durch den Achsabstand zwischen den Hochachsen der jeweiligen Strukturelemente von weniger als 180 µm sind die Strukturelement kleiner als das Auflösungsvermögen eines unbewaffneten menschlichen Auges.

Auch eine chemische Belastung der Personalisierung kann durch die Vielzahl der Strukturelemente verringert werden. So kann eine Chemikalie wie beispielsweise Hautfett, welche beispielsweise durch einen sicherheitsdokumentexternen Gegenstand, beispielsweise Finger, auf das Sicherheitsdokument aufgebracht wird, die Personalisierungsschicht im Wesentlichen nur in den Bereichen angreifen, welche von dem sicherheitsdokumentexternen Gegenstand berührt werden. Ein Finger eines Nutzers liegt im Wesentlichen nur auf der dem Trägerelement abgewandten Spitze des jeweiligen erhabenen Strukturelements auf, nicht jedoch in Zwischenräumen der jeweiligen Strukturelemente oder auch nicht auf den nicht zur Spitze gehörenden Teilbereichen des jeweiligen Strukturelements.

Durch die unmittelbare Angrenzung der Strukturelemente ist der Abstand zwischen den Strukturelementen geringer und es kann effizienter verhindert werden, dass ein sicherheitsdokumentexterner Gegenstand zwischen die Strukturelemente eindringt und die Personalisierungsschicht dort beschädigt.

Insbesondere ist die Vielzahl der Strukturelemente als Linsenstruktur, Noppenstruktur, Nockenstruktur, Nippelstruktur oder Stollenstruktur ausgebildet. Weiterhin insbesondere weist ein jeweiliges Strukturelement der Vielzahl der Strukturelemente eine dem Trägerelement abgewandte, kuppelförmige Oberfläche auf.

Das Sicherheitsdokument ist insbesondere als Karte oder Datenträger ausgebildet. Insbesondere ist das Sicherheitsdokument auch als Bankkarte, Kreditkarte oder Identifikationsdokument ausgebildet.

Die Personalisierungsschicht ist insbesondere als langzeitbeständige, farbige Personalisierung ausgebildet. Beispielsweise kann die Personalisierungsschicht als Foto, beispielsweise eines menschlichen Gesichts, ausgebildet sein.

Das Sicherheitsdokument kann auch mehrere Oberflächen aufweisen, beispielsweise Vorderseite und Rückseite. Jede Oberfläche kann mehrere Personalisierungsbereiche aufweisen. Die Personalisierungsbereiche können beispielsweise direkt aneinander angrenzen oder beabstandet zueinander ausgebildet sein.

Der Personalisierungsbereich ist vorzugsweise auf einen Teilbereich der Oberfläche, insbesondere den Teilbereich in dem sich die Personalisierungsschicht befindet, beschränkt. In einer weniger bevorzugten Ausführungsform kann sich der Personalisierungsbereich aber auch auf die gesamte Oberfläche erstrecken.

Vorzugsweise sind die Strukturelemente aus dem gleichen Material wie das Trägerelement. Insbesondere ist das Trägerelement aus Metall oder vorzugsweise Kunststoff ausgebildet und die Strukturelemente sind nachträglich, beispielsweise durch kleben auf das Trägerelement aufgebracht oder schon bei der Fertigung des Trägerelements beispielsweise durch Fräsen oder durch eine Gussform geschaffen. Insbesondere werden die Strukturelemente nicht durch Prägen auf dem Träger geschaffen. Die Strukturelemente sind also insbesondere interschiedlich zu Prägeelementen, wie Sie beispielsweise auf Banknoten aufgebracht werden.

Beim Achsabstand von weniger als 150 µm, insbesondere 130 µm, sind die Strukturelemente für das menschliche Auge ohne (vergrößernde) Sehhilfe fast nicht oder nicht erkennbar und somit auch nicht störend.

Vorzugsweise ist es vorgesehen, dass zumindest ein Strukturelement der Vielzahl der Strukturelemente im Querschnitt senkrecht zur Hauptebene zumindest teilweise eine bogenförmige Kontur aufweist. Vorzugsweise weist die Mehrheit, insbesondere die Gesamtheit, der Strukturelemente der Vielzahl der Strukturelemente im Querschnitt senkrecht zur Hauptebene die bogenförmige Kontur auf. Durch die bogenförmige Kontur kann ein großer Teil der Oberfläche von einem extern angeordneten Beobachtungspunkt erfasst werden, ohne dass Bereiche nicht einsehbar wären, wie dies beispielsweise bei einer eckigen, insbesondere viereckigen, Kontur der Fall wäre. Die Personalisierungsschicht kann dadurch besser erfasst werden.

Weiterhin vorzugsweise ist es vorgesehen, dass zumindest ein Strukturelement der Vielzahl der Strukturelemente auf der dem Trägerelement abgewandten Seite oberflächlich kuppelförmig ausgebildet ist. Durch die kuppelförmige Ausgestaltung kann ein Kontakt mit einem die Personalisierungsschicht abnutzenden Gegenstand, insbesondere falls dieser mit einer ebenen Fläche ausgebildet ist, minimal gehalten werden, da dann im Wesentlichen nur die Spitze bzw. der parallel zur Hauptebene ausgebildete Bereich des Strukturelements mit dem die Personalisierungsschicht abnutzenden Gegenstand in Kontakt kommt.

Weiterhin vorzugsweise ist es vorgesehen, dass zumindest ein Strukturelement der Vielzahl der Strukturelemente als Kugelsegment, insbesondere als Halbkugel, ausgebildet ist und die Schnittfläche des Kugelsegments zum Trägerelement zugewandt ist und insbesondere in der Hauptebene angeordnet ist. Vorteilhaft ist die Form des Kugelsegments, da lediglich ein verhältnismäßig kleiner Teil des Strukturelements normaler mechanische Belastung ausgesetzt ist und zugleich eine angenehme taktile Wahrnehmung ermöglicht wird. Zudem ist das jeweilige Strukturelement dadurch derart unspitz bzw. rund ausgebildet, dass eine Verletzung, beispielsweise einer Fingerkuppe, vermieden wird.

Weiterhin vorzugsweise ist es vorgesehen, dass zumindest ein Strukturelement der Vielzahl der Strukturelemente als Halbrundbalken ausgebildet ist und insbesondere die ebene Hauptfläche des Halbrundbalkens in der Hauptebene angeordnet ist. Insbesondere sind mehrere Strukturelemente der Vielzahl der Strukturelemente jeweils als Halbrundbalken ausgebildet. Insbesondere sind zwischen den einzelnen Halbrundbalken Rillen ausgebildet. Die Rillen verlaufen dabei insbesondere in der Hauptebene oder insbesondere zumindest parallel zur Hauptebene. Vorteilhaft ist die Ausbildung als Halbrundbalken, da die Personalisierungsschicht dadurch geringerer mechanischer Belastung ausgesetzt ist.

Vorzugsweise erstrecken sich die Halbrundbalken über die gesamte Länge oder Breite des Personalisierungsbereichs. Weiterhin vorzugsweise sind die Halbrundbalken gerade ausgebildet. Weiterhin vorzugsweise sind die Halbrundbalken in Richtung ihrer Längsachse unterbrechungsfrei ausgebildet, d.h. ein jeder Zeile oder jeder Spalte, je nachdem, ob die Halbrundbalken horizontal oder vertikal oder diagonal zum Betrachter ausgerichtet sind, ist jeweils nur ein Halbrundbalken angeordnet, welcher sich dafür insbesondere über die gesamte Länge erstreckt.

Jeder der Halbrundbalken kann dann beispielsweise entlang der Längsachse eine Länge von bis zu mehreren cm, beispielsweise 0,5 cm bis 20 cm aufweisen, vorzugsweise 1 cm bis 10 cm, insbesondere 2 cm bis 5 cm.

Vorzugsweise sind die Halbrundbalken in Richtung der Längsachse der Halbrundbalken mindestens mehr als dreimal, insbesondere mehr als viermal länger als breit in Richtung der Querachse der Halbrundbalken.

Die Halbrundbalken sind in Richtung der Querachsen der Halbrundbalken vorzugsweise unmittelbar aneinander angeordnet, d.h. abstandsfrei.

Die Halbrundbalken können auch als Stäbe bezeichnet werden, welche an der dem Trägerelement abgewandten Seite, insbesondere in Querrichtung, abgerundet sind, also eine, insbesondere kontinuierlich oder gleichmäßig, gekrümmte Oberfläche aufweisen.

Weiterhin vorzugsweise ist es vorgesehen, dass die bogenförmige Kontur mit einem Radius von höchstens 150 µm, vorzugsweise 80 µm, insbesondere 60 µm ausgebildet ist. Durch den Radius ist der Höhenunterschied der Personalisierungsschicht, also der Abstand zwischen der Hauptebene und der der Hauptebene entferntesten Stelle des jeweiligen Strukturelements, derart klein, dass die Personalisierungsschicht nicht durch die Strukturelemente gestört erscheint bzw. nur matt erscheint, beispielsweise mit dem menschlichen Auge oder einer Kamera, erkannt werden kann. Der Mittelpunkt des Radius oder Ursprungspunkt des Radius kann auf der Hauptebene liegen oder von der Hauptebene versetzt sein, insbesondere in Richtung des Inneren des Trägerelements, also entgegengesetzt von der Oberfläche. Die Höhe des Strukturelements ist dadurch kleiner, als wenn der Mittelpunkt auf der Hauptebene liegen würde.

Weiterhin kann es alternativ vorgesehen sein, dass zumindest ein Strukturelement der Vielzahl der Strukturelemente als Kugelschicht ausgebildet ist und der Basiskreis der Kugelschicht zum Trägerelement zugewandt ist und insbesondere in der Hauptebene angeordnet ist.

Weiterhin vorzugsweise ist es vorgesehen, dass die Personalisierungsschicht zumindest teilweise als Kippbild ausgebildet ist. Das Kippbild zeigt wechselnde Information, je nachdem in welchem Blickwinkel die Personalisierungsschicht betrachtet wird. Das Kippbild weist insbesondere zumindest zwei unterschiedliche Bilder auf. Die Bilder sind dabei vorzugsweise derart ausgebildet, dass ein erstes Bild sichtbar ist, falls ein zweites Bild von der Vielzahl der Strukturelemente verdeckt ist und umgekehrt. Das erste Bild ist dabei insbesondere auf einer ersten Seitenfläche der jeweiligen Strukturelemente aufgebracht und das zweite Bild ist insbesondere auf einer zweiten Seitenfläche der jeweiligen Strukturelemente aufgebracht, wobei die erste Seitenfläche im Wesentlichen gegenüber der zweiten Seitenfläche liegt.

Durch die Strukturelemente ist auch das Aufbringen eines Kippbilds in einfacher Weise möglich. Die Strukturelemente können somit in weiterer vorteilhafter Weise genutzt werden.

Das Kippbild kann auch zumindest teilweise, insbesondere der unbunte Anteil bzw. Schwarzanteil des Kippbilds kann zumindest teilweise, in dem Trägerelement integriert sein. Beispielsweise kann das Kippbild demnach als MLI (multiple laser image) oder CLI (changeable laser image) ausgebildet sein.

Weiterhin vorzugsweise ist es vorgesehen, dass die Strukturelemente der Vielzahl der Strukturelemente jeweils eine Höhe bezüglich der Hauptebene von 10 µm bis 60 µm, vorzugsweise 20 µm bis 50 µm, insbesondere 30 µm bis 40 µm, aufweisen. Durch die entsprechende Höhe, welche insbesondere senkrecht zur Hauptebene bestimmt wird, wird die unerwünschte Abtragung der Personalisierungsschicht weiter reduziert bzw. gehemmt. Es wurde die Erkenntnis gewonnen, dass das Strukturelemente mit der entsprechenden Höhe mit den zuvor erwähnten Werten nicht oder nur gering als störend empfunden wird und auch eine Kamera mit der Erfassung keine oder nur geringe Schwierigkeiten hat.

Weiterhin vorzugsweise ist es vorgesehen, dass die Strukturelemente der Vielzahl der Strukturelemente als gleichmäßiges Raster zueinander ausgerichtet sind. Durch das gleichmäßige Raster ist die Personalisierungsschicht homogener ausgebildet und die Betrachtung ist angenehmer. Auch eine automatische Verarbeitung eines von der Personalisierungsschicht aufgenommenen Bilds kann genauer erfolgen, falls die Strukturelemente in einem gleichmäßigen Raster zueinander ausgebildet sind. Als automatische Verarbeitung kann beispielsweise eine Objekterkennung vorgesehen sein.

Erfindungsgemäß ist die Personalisierungsschicht nur mit bunten Farbpartikeln aufgebracht.

Bunte Farbpartikel bedeutet keine schwarzen Partikel. Mittels einer LPI-Methode (LPI - Laser Protected Image) kann zumindest die Kontur eines Farbfotos langzeitstabiler gestaltet werden, da ein Schwarzanteil der Personalisierungsschicht in das Innere des Trägerelements eingebracht wird. Aber auch hier verschwindet im Lauf der Gebrauchsdauer der bunte Farbanteil der Personalisierungsschicht durch mechanischen Abrieb und/oder Ablösung der Farbschicht durch chemische Einflüsse. Vorteilhaft ist es also, wenn nur die bunten Farbpartikeln auf die Oberfläche aufgebracht werden und die schwarzen Partikel in das Trägerelement integriert werden.

Erfindungsgemäß ist ein jeweiliges Strukturelemente der Vielzahl der Strukturelemente zumindest teilweise, insbesondere vollständig, transparent ausgebildet.

Durch die transparente Ausbildung kann Farbe, welche unter dem Strukturelement, also insbesondere zwischen dem Strukturelement und der Hauptebene ins Trägerelement eingebracht ist, durch das Strukturelement hindurch von außerhalb des Sicherheitsdokuments erfasst werden. Für den Fall, dass das Trägerelement mit den Strukturelementen schichtweise hergestellt wird, kann bzw. können beispielsweise die äußerste Schicht oder mehrere äußerste Schichten des Trägerelements transparent ausgebildet sein. Im Inneren des schichtweise aufgebauten Trägerelements ist zumindest eine Schicht bzw. sind die Schichten vorzugsweise opak ausgebildet.

Erfindungsgemäß ist auch ein jeweiliges Strukturelemente der Vielzahl der Strukturelemente als optische Linse, insbesondere als Sammellinse, ausgebildet.

Als Linse bezeichnet man in der Optik ein transparentes Bauelement, das Licht durch Brechung an seiner Oberfläche ablenkt. Im Allgemeinen haben Linsen zwei lichtbrechende Flächen, von denen mindestens eine konvex oder konkav gewölbt ist. Linsen, die paralleles Licht (zumindest bis zum Brennpunkt) bündeln, heißen Sammellinsen. Durch die Linse kann auf den Personalisierungsbereich einfallendes Licht gesammelt werden wodurch beispielsweise eine farbige Information bzw. ein Teil der Personalisierung im Inneren des Trägerelements stärker beleuchtet werden kann, als wenn diese Information ohne Sammellinse beleuchtet werden würde. Weiterhin vorteilhaft ist, dass die Information durch die Linse 3D-artig erscheint.

Die Erfindung betrifft auch ein Verfahren. Bei dem Verfahren wird ein Sicherheitsdokument mit einer abnutzungsgeschützten Personalisierungsschicht hergestellt. Es werden folgende Schritte durchgeführt:
a) Bereitstellen eines Trägerelements mit einer Oberfläche und einer Hauptebene;
b) Bestimmen eines Personalisierungsbereichs der Oberfläche mit einer Vielzahl von gleichmäßig zueinander ausgerichteten, unmittelbar aneinander angrenzenden und bezüglich der Hauptebene erhabenen, und insbesondere laminierten, Strukturelementen mit einem Achsabstand zwischen Hochachsen der jeweiligen Strukturelemente von weniger als 250 µm;
c) Aufbringen der Personalisierungsschicht auf die Oberfläche im Personalisierungsbereich, insbesondere auf die Strukturelemente; und
d) Bereitstellen des Sicherheitsdokuments mit dem Trägerelement und der aufgebrachten Personalisierungsschicht, wobei die Personalisierungsschicht nur mit bunten Farbpartikeln ohne schwarze Farbpartikel aufgebracht ist und ein zugehöriger Schwarzanteil in das Innere des Trägerelements eingebracht ist, und wobei ein jeweiliges Strukturelement der Vielzahl der Strukturelemente zumindest teilweise transparent und als optische Linse ausgebildet ist.

Das Trägerelement ist insbesondere aus Kunststoff ausgebildet. Insbesondere kann das Trägerelement einschichtig oder mehrschichtig, beispielsweise aus PVC (Polyvinylchlorid) und/ oder PET (Polyethylenterephthalat) und/ oder ABS (Acrylnitril-Butadien-Styrol) und/oder Polycarbonat ausgebildet sein.

Die Strukturelemente sind insbesondere aus Polycarbonat ausgebildet. Durch Polycarbonat können die Strukturelemente besonders hart und widerstandsfähig gegenüber mechanischer Einwirkung ausgebildet werden.

Die Vielzahl der Strukturelement werden insbesondere bei der Herstellung des Trägerelements bereits auf dem Trägerelement ausgebildet, beispielsweise im Spritzgießverfahren oder durch Verschweißen unter hohem Druck bei entsprechender Temperatur zu einer homogenen untrennbaren Kunststoffeinheit, d.h. insbesondere durch Laminieren.

Die Personalisierungsschicht wird beispielsweise durch Digitaldruck, insbesondere Tintenstrahldruck bzw. Flüssigtintendruck, auf das Trägerelement aufgebracht.

Insbesondere ist es vorgesehen, dass die Vielzahl der erhabenen Strukturelemente, insbesondere vor dem Schritt b), durch Laminieren am Trägerelement ausgebildet wird.

Die jeweils gegenständlichen Komponenten des erfindungsgemäßen Sicherheitsdokuments werden durch das Verfahren hergestellt. Die mit Bezug auf das jeweilige erfindungsgemäße Verfahren vorgestellten bevorzugten Ausführungsformen und deren Vorteile gelten entsprechend für das erfindungsgemäße Sicherheitsdokument.

Weitere Merkmale der Erfindung ergeben sich aus den Ansprüchen, den Figuren und der Figurenbeschreibung.

Ausführungsbeispiele der Erfindung werden nachfolgend anhand von schematischen Zeichnungen näher erläutert.

Dabei zeigen:
- Fig. 1: eine schematische Darstellung eines Ausführungsbeispiels eines erfindungsgemäßen Sicherheitsdokuments mit einer Vielzahl von Strukturelementen, wobei die Strukturelemente als Halbrundbalken ausgebildet sind;
- Fig. 2: eine schematische Darstellung eines weiteren Ausführungsbeispiels des Sicherheitsdokuments, wobei die Strukturelemente als Halbkugel ausgebildet sind;
- Fig. 3: eine schematische Schnittansicht senkrecht zu einer Hauptebene des Sicherheitsdokuments von einem weiteren Ausführungsbeispiel des Sicherheitsdokuments, wobei eine Oberfläche eines Trägerelements des Sicherheitselements außerhalb eines Personalisierungsbereichs in der Hauptebene ausgebildet ist; und
- Fig. 4: eine weitere schematische Schnittansicht senkrecht zur Hauptebene von einem weiteren Ausführungsbeispiel des Sicherheitsdokuments, wobei die Oberfläche außerhalb des Personalisierungsbereichs parallel versetzt zur Hauptebene ausgebildet ist.

In den Figuren werden gleiche oder funktionsgleiche Elemente mit den gleichen Bezugszeichen versehen.

Fig. 1 zeigt eine schematische Darstellung eines erfindungsgemäßen Sicherheitsdokuments 1. Das Sicherheitsdokument 1 ist gemäß dem Ausführungsbeispiel als Karte, beispielsweise als Personalausweis, ausgebildet. Das Sicherheitsdokument 1 weist ein Trägerelement 2 auf. Das Trägerelement 2 ist beispielsweise aus Kunststoff ausgebildet. Das Trägerelement 2 kann beispielsweise einschichtig oder mehrschichtig ausgebildet sein.

Das Trägerelement 2 weist eine Oberfläche 3 auf, welche gemäß dem Ausführungsbeispiel die Vorderseite der Karte ist. Das Trägerelement 2 kann auch mehrere Oberflächen, beispielsweise eine Vorderseite und eine Rückseite aufweisen.

Die Oberfläche 3 weist eine Hauptebene 4 und einen Personalisierungsbereich 5 auf. Die Hauptebene 4 erstreckt sich gemäß dem Ausführungsbeispiel in dem Bereich der Oberfläche 3, welcher sich außerhalb des Personalisierungsbereichs 5 befindet.

Der Personalisierungsbereich 5 weist eine Personalisierungsschicht 6 auf. Die Personalisierungsschicht ist gemäß dem Ausführungsbeispiel ein Farbfoto, welches ein menschliches Gesicht zeigt. Die Personalisierungsschicht 6 kann aber auch als ein vielfältiger individueller Aufdruck oder vielfältige individuelle Beschriftung ausgebildet sein. Insbesondere ist die Personalisierungsschicht 6 dadurch charakterisiert, dass die Personalisierungsschicht 6 langfristig auf die Oberfläche 3 des Trägerelements 2 aufgebracht ist, also vorzugsweise mindestens für eine Dauer von mehreren Monaten, insbesondere mindestens einem Jahr oder sogar bis zu zehn Jahren.

Das Trägerelement 2 ist im Personalisierungsbereich 5 mit einer Vielzahl von Strukturelementen 7 ausgebildet. Die Strukturelemente der Vielzahl der Strukturelemente 7, auch kurz als Strukturelemente 7 bezeichnet, sind bezüglich der Hauptebene 4 erhaben ausgebildet, insbesondere so, dass diese von dem Trägerelement 2 abstehen bzw. bezüglich diesem weggerichtet sind. Zudem sind die Strukturelemente der Vielzahl der Strukturelemente 7 gemäß dem Ausführungsbeispiel gleichmäßig angeordnet.

Gemäß dem Ausführungsbeispiel von Fig. 1 weisen die Strukturelemente der Vielzahl der Strukturelemente 7 im Querschnitt senkrecht zur Hauptebne 4 zumindest teilweise eine bogenförmige Kontur 8 auf.

Die bogenförmige Kontur 8 weist einen Radius 9 auf, welcher gemäß dem Ausführungsbeispiel insbesondere bis zu 70 µm beträgt. Ein Mittelpunkt 25 des Radius 9 oder Ursprungspunkt des Radius 9 liegt gemäß dem Ausführungsbeispiel in der Hauptebene 4.

Der Mittelpunkt 25 des Radius 9 kann in einer nicht gezeigten Ausführungsform aber auch von der Hauptebene 4 versetzt angeordnet sein, insbesondere in Richtung des Inneren des Trägerelements 2, also entgegengesetzt zur der Oberfläche 3.

Insbesondere sind die Strukturelemente der Vielzahl der Strukturelemente 7 gemäß Fig. 1 jeweils als Halbrundbalken 10 ausgebildet ist. Eine ebene Hauptfläche 11 des jeweiligen Halbrundbalkens 10 ist in der Hauptebene 4 angeordnet.

Gemäß dem Ausführungsbeispiel von Fig. 2 sind die Strukturelemente der Vielzahl der Strukturelemente 7 jeweils als Kugelsegment 12 ausgebildet. Eine Schnittfläche 13 des jeweiligen Kugelsegments 12 ist zum Trägerelement 2 zugewandt ist. Weiterhin ist die Schnittfläche 13 in der Hauptebene 4 angeordnet.

Die Strukturelemente der Vielzahl der Strukturelemente 7 sind sowohl gemäß Fig. 1 als auch gemäß Fig. 2 gleichmäßig angeordnet.

Fig. 3 und Fig. 4 zeigen eine Querschnittsansicht der Strukturelemente der Vielzahl der Strukturelemente 7 senkrecht zur Hauptebene 4, wie sie sowohl bei den Halbrundbalken 10 gemäß Fig. 1 als auch bei den Kugelsegmenten 12 gemäß Fig. 2 vorliegen kann.

Weiterhin weist ein jeweiliges Strukturelement der Vielzahl der Strukturelemente 7 eine Höhe 14 bezüglich der Hauptebene 4 auf. Die Höhe 14 liegt insbesondere zwischen 10 µm und 60 µm.

Ein jeweiliges Strukturelement der Vielzahl der Strukturelemente 7 weist eine Hochachse 15 auf. Die Hochachse 15 ist gemäß dem Ausführungsbeispiel senkrecht zur Hauptebene 4 ausgebildet. Weiterhin verläuft die Hochachse 15 insbesondere durch den von der Hauptebene 4 und/oder vom Trägerelement 2 entferntesten Punkt des jeweiligen Strukturelements 7. Die Strukturelemente 7 sind mit einem Achsabstand 16 zwischen den Hochachsen 15 der Strukturelemente 7 von weniger als 180 µm, vorzugsweise weniger als 150 µm, vorzugsweiser weniger als 130 µm, insbesondere weniger als 100 µm ausgebildet. Vorzugsweise beträgt der Achsabstand 16 mindestens 50 µm, vorzugsweiser 80 µm, insbesondere 100 µm.

Die Strukturelemente der Vielzahl der Strukturelemente 7 sind unmittelbar angrenzend zueinander angeordnet, d.h. ein Abstand zwischen den Strukturelementen 7 ist im Wesentlichen gleich null. Vorzugsweise sind die Strukturelemente 7 in zwei Dimensionen, insbesondere parallel zur Hauptebene, unmittelbar aneinander angrenzend angeordnet. Die Strukturelemente 7 können aber auch nur in einer Dimension unmittelbar aneinander angrenzend sein, wie dies in Fig. 2 gezeigt ist.

Die Strukturelemente der Vielzahl der Strukturelemente 7 sind insbesondere als gleichmäßiges Raster 17 zueinander ausgerichtet.

Die Personalisierungsschicht 6 ist vorzugsweise nur mit bunten Farbpartikeln 18 aufgebracht. Im Vergleich zu den bunten Farbpartikeln 18 verbleibende unbunte Farbpartikel 19, insbesondere die schwarzen Farbpartikel, werden vorzugsweise nicht auf die Oberfläche 3 aufgebracht, sondern in das Trägerelement 2 integriert bzw. eingebettet.

Der Personalisierungsbereich 5 erstreckt sich insbesondere nur teilweise über die Oberfläche 3. Alternativ kann sich der Personalisierungsbereich 5 aber auch vollständig über die gesamte Oberfläche 3 erstrecken.

Die Hauptebene 4 ist insbesondere in der Ebene der Hauptfläche 11 oder der Schnittfläche 13 angeordnet.

Grundgedanke des Sicherheitsdokuments 1 ist es die Personalisierungsschicht 6 zu schaffen, die einerseits die Verwendung von Standard Tintenstrahltinten mit weniger gutem Verbund zur Oberfläche 3 bzw. zum Untergrund (Kartenoberfläche oder Dokumentoberfläche) ermöglicht, aber auch Polycore-Tinten mit sehr gutem Verbund zum Untergrund zu ermöglichen und gleichzeitig eine hohe Stabilität der Personalisierung bzw. der Personalisierungsschicht 6 gegenüber mechanischen und/oder chemischen Einflüssen vorweisen zu können.

Durch das Sicherheitsdokument 1 sowie ein Verfahren zur Herstellung des Sicherheitsdokuments 1 kann die Langzeitbeständigkeit von Karten und Ausweisdokumenten mit außenliegender Personalisierung bzw. Personalisierungsschicht 6 erhöht werden.

Weiterhin kann das Sicherheitsdokument 1 durch die Vielzahl der Strukturelemente 7 fälschungssicherer ausgebildet werden. Oftmals werden bekannte Sicherheitsdokumente dadurch gefälscht, indem eine ursprüngliche Personalisierungsschicht mit einer neuen Personalisierungsschicht überbügelt wird. Bei dem Ausführungsbeispiel des Sicherheitsdokument 1 mit den Strukturelementen 7 führt das Überbügeln der vorhandenen Personalisierungsschicht 6 dazu, dass die Strukturelemente 7 zumindest teilweise schmelzen oder zumindest teilweise zusammengedrückt werden. Eine derartige Fälschung kann dann leichter erkannt werden, als wenn ein bekanntes Sicherheitsdokument überbügelt wird.

Gemäß Fig. 3 sind die Strukturelemente 7 bzw. ist die Vielzahl der Strukturelemente 7 jeweils als das Kugelsegment 12 ausgebildet und die Hauptebene 4 verläuft zumindest teilweise in der Oberfläche 3 des Trägerelements 2 außerhalb des Personalisierungsbereichs 5. Gemäß Fig. 4 sind die Strukturelemente 7 bzw. ist die Vielzahl der Strukturelemente 7 jeweils als der Halbrundbalken 10 ausgebildet die Hauptebene 4 verläuft zumindest teilweise, insbesondere parallel, versetzt zur Oberfläche 3 des Trägerelements 2 außerhalb des Personalisierungsbereichs 5.Es kann aber auch sein, dass die Ausbildung der Strukturelemente von Fig. 3 mit dem Verlauf der Oberfläche 3 außerhalb des Personalisierungsbereichs 5 von Fig. 4 kombiniert ist und, dass die Ausbildung der Strukturelemente von Fig. 4 mit dem Verlauf der Oberfläche 3 außerhalb des Personalisierungsbereichs 5 von Fig. 3 kombiniert ist.

Gemäß einem weiteren Ausführungsbeispiel ist die Personalisierungsschicht 6 als Kippbild 20 ausgebildet. Das Kippbild 20 zeigt wechselnde Information, je nachdem in welchem Blickwinkel die Personalisierungsschicht 6 betrachtet wird. Das Kippbild 20 weist insbesondere zumindest zwei unterschiedliche Bilder 21, 22 auf. Die Bilder 21, 22 sind dabei vorzugsweise derart ausgebildet, dass ein erstes Bild 21 sichtbar ist, falls ein zweites Bild 22 von der Vielzahl der Strukturelemente 7 verdeckt ist und umgekehrt. Das erste Bild 21 ist dabei insbesondere auf einer ersten Seitenfläche 23 der jeweiligen Strukturelemente 7 aufgebracht und das zweite Bild 22 ist insbesondere auf einer zweiten Seitenfläche 24 der jeweiligen Strukturelemente 7 aufgebracht, wobei die erste Seitenfläche 23 im Wesentlichen gegenüber der zweiten Seitenfläche 24 angeordnet ist.

## Patentansprüche

1. Sicherheitsdokument (1) mit einem Trägerelement (2), welches eine Oberfläche (3) mit einer Hauptebene (4) und einem Personalisierungsbereich (5) aufweist, wobei im Personalisierungsbereich (5) eine Personalisierungsschicht (6) auf die Oberfläche (3) aufgebracht ist, wobeidie Oberfläche (3) des Trägerelements (2) im Personalisierungsbereich (5) mit einer Vielzahl von gleichmäßig zueinander ausgerichteten und bezüglich der Hauptebene (4) erhabenen Strukturelementen (7) ausgebildet ist, wobei die Strukturelemente (7) mit einem Achsabstand (16) zwischen Hochachsen (15) der jeweiligen Strukturelemente (7) von weniger als 250 µm ausgebildet sind, wobei die Personalisierungsschicht (6) über den Strukturelementen (7) liegt, so dass die Strukturelemente (7) von der Personalisierungsschicht (6) überzogen sind,
**dadurch gekennzeichnet, dass** die Strukturelemente der Vielzahl der Strukturelemente (7) unmittelbar aneinander angrenzend ausgebildet sind,
dass die Personalisierungsschicht (6) nur mit bunten Farbpartikeln ohne schwarze Farbpartikel aufgebracht ist und ein zugehöriger Schwarzanteil in das Innere des Trägerelements (2) eingebracht ist, und
dass ein jeweiliges Strukturelement der Vielzahl der Strukturelemente (7) zumindest teilweise transparent und als optische Linse ausgebildet ist.

2. Sicherheitsdokument (1) nach Anspruch 1, wobei zumindest ein Strukturelement der Vielzahl der Strukturelemente (7) im Querschnitt senkrecht zur Hauptebene (4) zumindest teilweise eine bogenförmige Kontur (8) aufweist.

3. Sicherheitsdokument (1) nach Anspruch 2, wobei die bogenförmige Kontur (8) mit einem Radius (9) von höchstens 125 µm ausgebildet ist.

4. Sicherheitsdokument (1) nach einem der vorhergehenden Ansprüche, wobei zumindest ein Strukturelement der Vielzahl der Strukturelemente (7) auf der dem Trägerelement (2) abgewandten Seite kuppelförmig ausgebildet ist.

5. Sicherheitsdokument (1) nach einem der vorhergehenden Ansprüche, wobei
zumindest ein Strukturelement der Vielzahl der Strukturelemente (7) als Kugelsegment (12) ausgebildet ist und die Schnittfläche (13) des Kugelsegments (12) zum Trägerelement (2) zugewandt ist.

6. Sicherheitsdokument (1) nach einem der Ansprüche 1 bis 3, wobei zumindest ein Strukturelement der Vielzahl der Strukturelemente (7) als Halbrundbalken (10) ausgebildet ist.

7. Sicherheitsdokument (1) nach einem der vorhergehenden Ansprüche, wobei die Personalisierungsschicht zumindest teilweise als Kippbild ausgebildet ist.

8. Sicherheitsdokument (1) nach einem der vorhergehenden Ansprüche, wobei die Strukturelemente der Vielzahl der Strukturelemente (7) jeweils eine Höhe (14) bezüglich der Hauptebene von 10 µm bis 60 µm aufweisen.

9. Sicherheitsdokument (1) nach einem der vorhergehenden Ansprüche, wobei die Strukturelemente der Vielzahl der Strukturelemente (7) als gleichmäßiges Raster (17) zueinander ausgerichtet sind.

10. Verfahren zur Herstellung eines Sicherheitsdokuments (1) mit einer abnutzungsgeschützten Personalisierungsschicht (6), mit folgenden Schritten:
a) Bereitstellen eines Trägerelements (2) mit einer Oberfläche (3) und einer Hauptebene (4);
b) Bestimmen eines Personalisierungsbereichs (5) der Oberfläche (3) mit einer Vielzahl von gleichmäßig zueinander ausgerichteten, unmittelbar aneinander angrenzenden und bezüglich der Hauptebene (4) erhabenen Strukturelementen (7) mit einem Achsabstand (16) zwischen Hochachsen (15) der jeweiligen Strukturelemente (7) von weniger als 250 µm;
c) Aufbringen der Personalisierungsschicht (6) auf die Oberfläche (3) mit den erhabenen Strukturelementen (7) im Personalisierungsbereich (5); und
d) Bereitstellen des Sicherheitsdokuments (1) mit dem Trägerelement (2) und der aufgebrachten Personalisierungsschicht (6),
wobei die Personalisierungsschicht (6) nur mit bunten Farbpartikeln ohne schwarze Farbpartikel aufgebracht ist und ein zugehöriger Schwarzanteil in das Innere des Trägerelements (2) eingebracht ist, und
wobei ein jeweiliges Strukturelement der Vielzahl der Strukturelemente (7) zumindest teilweise transparent und als optische Linse ausgebildet ist.

11. Verfahren nach Anspruch 10, wobei
die Vielzahl der erhabenen Strukturelemente (7) durch Laminieren am Trägerelement (2) ausgebildet wird.

## Claims

1. A security document (1) having a carrier element (2) that comprises a surface (3) having a main plane (4) and a personalization region (5), a personalization layer (6) being applied to the surface (3) in the personalization region (5),
the surface (3) of the carrier element (2) being formed having, in the personalization region (5), a plurality of structural elements (7) that are oriented uniformly and that are elevated with respect to the main plane (4), the structural elements (7) being formed having an axis spacing (16) of less than 250 µm between vertical axes (15) of the respective structural elements (7),
the personalization layer (6) lying above the structural elements (7), such that the structural elements (7) are overlaid by the personalization layer (6),
**characterized in that** the structural elements of the plurality of structural elements (7) are formed to be immediately adjacent to each other,
**in that** the personalization layer (6) is applied only with colored ink particles without black ink particles and an associated black component is introduced into the interior of the carrier element (2), and
**in that** a respective structural element of the plurality of structural elements (7) is at least partially transparent and formed as an optical lens.

2. The security document (1) according to claim 1,
at least one structural element of the plurality of structural elements (7) at least partially comprising, in cross section perpendicular to the main plane (4), an arcuate contour (8).

3. The security document (1) according to claim 2,
the arcuate contour (8) being formed having a radius (9) of at most 125 µm.

4. The security document (1) according to one of the preceding claims, at least one structural element of the plurality of structural elements (7) being formed to be dome shaped on the side facing away from the carrier element (2).

5. The security document (1) according to one of the preceding claims, at least one structural element of the plurality of structural elements (7) being formed as a spherical segment (12) and the interface (13) of the spherical segment (12) facing the carrier element (2).

6. The security document (1) according to one of claims 1 to 3,
at least one structural element of the plurality of structural elements (7) being formed as a semicircular bar (10).

7. The security document (1) according to one of the preceding claims, the personalization layer being at least partially formed as a tilt image.

8. The security document (1) according to one of the preceding claims, the structural elements of the plurality of structural elements (7) each comprising a height (14) of 10 µm to 60 µm with respect to the main plane.

9. The security document (1) according to one of the preceding claims, the structural elements of the plurality of structural elements (7) being oriented as a uniform grid (17).

10. A method for manufacturing a security document (1) having a wear-protected personalization layer (6), having the following steps:
a) providing a carrier element (2) having a surface (3) and a main plane (4);
b) specifying a personalization region (5) of the surface (3) having a plurality of structural elements (7) that are oriented uniformly, immediately adjacent to each other and elevated with respect to the main plane (4) having an axis spacing (16) of less than 250 µm between vertical axes (15) of the respective structural elements (7);
c) applying the personalization layer (6) to the surface (3) having the elevated structural elements (7) in the personalization region (5); and
d) providing the security document (1) having the carrier element (2) and the applied personalization layer (6),
the personalization layer (6) being applied only with colored ink particles without black ink particles and an associated black component being introduced into the interior of the carrier element (2), and
a respective structural element of the plurality of structural elements (7) being at least partially transparent and formed as an optical lens.

11. The method according to claim 10,
the plurality of elevated structural elements (7) being formed by lamination to the carrier element (2).

## Revendications

1. Document de sécurité (1) avec un élément de support (2), lequel comporte une surface (3) avec un plan principal (4) et une zone de personnalisation (5), sachant que dans la zone de personnalisation (5) une couche de personnalisation (6) est appliquée sur la surface (3),
sachant que la surface (3) de l'élément de support (2) est constituée dans la zone de personnalisation (5) d'une pluralité d'éléments de structure (7) orientés de façon uniforme l'un par rapport à l'autre et en relief concernant le plan principal (4), sachant que les éléments de structure (7) sont constitués avec un entraxe (16) inférieur à 250 um entre les axes verticaux (15) des éléments de structure (7) respectifs,
sachant que la couche de personnalisation (6) se situe sur les éléments de structure (7) de telle manière que les éléments de structure (7) sont revêtus de la couche de personnalisation (6),
**caractérisé en ce que** les éléments de structure de la pluralité d'éléments de structure (7) sont constitués directement adjacents l'un à l'autre,
**en ce que** la couche de personnalisation (6) n'est appliquée qu'avec des particules de couleur multicolores sans particules de couleur noires et une partie noire correspondante est introduite à l'intérieur de l'élément de support (2),
et
sachant qu'un élément de structure respectif de la pluralité d'éléments de structure (7) est constitué au moins en partie transparent et sous la forme d'une lentille optique.

2. Document de sécurité (1) selon la revendication 1, sachant qu'
au moins un élément de structure de la pluralité des éléments de structure (7) comporte au moins en partie un contour en forme d'arc (8) dans la section perpendiculairement au plan principal (4).

3. Document de sécurité (1) selon la revendication 2, sachant que
le contour en forme d'arc (8) est constitué avec un rayon (9) de 125 um maximum.

4. Document de sécurité (1) selon l'une quelconque des revendications précédentes,
sachant qu'au moins un élément de structure de la pluralité d'éléments de structure (7) est constitué de forme de calotte sur le côté éloigné de l'élément de support (2).

5. Document de sécurité (1) selon l'une quelconque des revendications précédentes,
sachant qu'au moins un élément de structure de la pluralité d'éléments de structure (7) est constitué sous la forme d'un segment sphérique (12) et la surface d'intersection (13) du segment sphérique (12) est tournée vers l'élément de support (2).

6. Document de sécurité (1) selon l'une quelconque des revendications 1 à 3, sachant qu'au moins un élément de structure de la pluralité des éléments de structure (7) est constitué sous la forme de barres semi-circulaires (10) .

7. Document de sécurité (1) selon l'une quelconque des revendications précédentes, sachant que la couche de personnalisation est constituée au moins en partie sous la forme d'une image ambiguë.

8. Elément de sécurité (1) selon l'une quelconque des revendications précédentes,
sachant que les éléments de structure de la pluralité d'éléments de structure (7) comportent respectivement une hauteur (14) concernant le plan principal de 10 µm à 60 µm.

9. Elément de sécurité (1) selon l'une quelconque des revendications précédentes, sachant que les éléments de structure de la pluralité d'éléments de structure (7) sont orientés l'un par rapport à l'autre sous la forme d'une trame régulière (17).

10. Procédé de production d'un élément de sécurité (1) avec une couche de personnalisation (6) protégée contre l'usure, avec les étapes suivantes :
a) fourniture d'un élément de support (2) avec une surface (3) et un plan principal (4),
b) détermination d'une zone de personnalisation (5) de la surface (3) avec une pluralité d'éléments de structure (7) orientés uniformément l'un par rapport à l'autre, directement adjacents l'un de l'autre et en relief concernant le plan principal (4) avec un entraxe (16) inférieur à 250 µm entre les axes verticaux (15) des éléments de structure respectifs (7),
c) application de la couche de personnalisation (6) sur la surface (3) avec les éléments de structure en relief (7) dans la zone de personnalisation (5), et
d) fourniture du document de sécurité (1) avec l'élément de support (2) et de la couche de personnalisation appliquée (6),
sachant que la couche de personnalisation (6) n'est appliquée qu'avec des particules de couleur multicolores sans particules de couleur noires et une partie noire correspondante est introduite à l'intérieur de l'élément de support (2),
et
sachant qu'un élément de structure respectif de la pluralité d'éléments de structure (7) est constitué au moins en partie transparent et sous la forme d'une lentille optique.

11. Procédé selon la des revendication 10, sachant que la pluralité d'éléments de structure en relief (7) est constituée par laminage sur l'élément de support (2).
